# EUROPÄISCHE PATENTSCHRIFT

(11) **EP 0 279 022 B1**
(45) Veröffentlichungstag und Bekanntmachung des Hinweises auf die Patenterteilung: **11.09.1991**
(21) Anmeldenummer: 87114370.7
(22) Anmeldetag: 01.10.1987
(51) Int. Cl.: D21B 1/34

(54) **Verfahren sowie Anlage zur Auflösung von Papierstoff**
Process and installation for pulping paper stock
Méthode et installation pour triturer de la pâte de papier

(30) Priorität: 20.01.1987 CH 194/87
(43) Veröffentlichungstag der Anmeldung: 24.08.1988
(73) Patentinhaber: SULZER-ESCHER WYSS GMBH, D-88183 Ravensburg (DE)
(72) Erfinder: Krebs, Jochen, D-7980 Ravensburg (DE); Lang, Heinrich, D-7981 Fronreute-Fronhofen (DE); Siewert, Wolfgang, Dr., D-7981 Ravensburg-Weingartenshof (DE)

(56) Entgegenhaltungen:
- EP-A- 0 073 609
- EP-A- 0 120 766
- EP-A- 0 123 068
- AT-B- 378 792
- FR-A- 2 529 593
- GB-A- 2 015 594
- US-A- 3 474 972

## Beschreibung

Die Erfindung betrifft ein Verfahren nach dem Oberbegriff des Patentanspruches 1 sowie eine Anlage zur Ausführung des Verfahrens nach dem Oberbegriff des Patentanspruches 7.

Die bisher bekannten (siehe z.B. FR-A-2 529 593), im Stoffdichtenbereich von 10 bis 20% tätigen Hochkonsistenz-Stofflöser mit den angeschlossenen Verdünnungsvorrichtungen,z.B. nach der Art von Niedrigkonsistenz-Stofflösern, arbeiten gesamthaft mit Unterbrüchen, wobei jeweils nach dem Verarbeiten einer Füllung des Hochkonsistenz-Stofflösers dieser geleert, und nach der Verdünnung des Inhaltes und eventueller Reinigung eine neue Füllung verarbeitet wird.

Eine derartige Arbeit ist umständlich und die Betätigung verschiedener Absperrorgane nacheinander kompliziert. Dabei ist die Anlage schlecht ausgenützt, da sich jeweils zwischen den einzelnen Füllungen Totzeiten ergeben.

Die Erfindung hat die Schaffung eines Verfahrens der erwähnten Art zum Ziel, welche zur kontinuierlichen Arbeit geeignet ist.

Dieses Ziel wird durch die Massnahme nach dem Kennzeichen des Patentanspruches 1 erreicht.

Nach Patentanspruch 2 wird eine besonders vorteilhafte Arbeitsweise des Mischers erzielt.

Das Verfahren nach den Patentansprüchen 4 bis 6 ist für verunreinigte Rohstoffe, z.B. Altpapier, geeignet.

Die Patentansprüche 7 bis 16 beziehen sich auf die Anlage zur Ausführung des Verfahrens, wobei sie besonders vorteilhafte und neuartige Einzelheiten betreffen.

Die Erfindung wird im folgenden anhand der Zeichnung schematisch dargestellter Ausführungsbeispiele erläutert, wobei in den Figuren einander entsprechende Teile mit gleichen Bezugszeichen bezeichnet sind. Es zeigen:
- Fig.1: eine erfindungsgemässe Anlage zur Behandlung von sauberem Papierstoff, z.B. Zellulose,
- Fig.2: eine Anlage mit einem Reinigungskreislauf, die zur Behandlung von verunreinigtem Rohstoff, z.B. Altpapier, geeignet ist und
- die Figuren 3 und 4: zwei Möglichkeiten der Steuerung des Flusses des krümeligen Papierstoffes vom Hochkonsistenz-Stofflöser in den Mischer.

In der Figur 1 ist eine Anlage dargestellt, welche einen Hochkonsistenz-Stofflöser 1 sowie einen Mischer 2 enthält. Der Hochkonsistenz-Stofflöser 1 enthält zwei durch Motoren 3 und 4 angetriebene Auflöseorgane 5 und 6. Der Mischer 2 enthält ein durch einen Motor 7 angetriebenes Mischorgan 8, z.B. einen Rührpropeller. Hinter dem Mischorgan 8 befindet sich ein Sieb 10, das einen Gutstoffraum 11 begrenzt, aus welchem eine Ausgangsleitung 12 mit einer Pumpe 13 aus der Anlage nach aussen führt.

Der Stofflöser 1 und der Mischer 2 sind durch eine Oeffnung 14 im unteren Bereich der Wand 15 des HochkonsistenzStofflösers verbunden. Die Wasserzufuhr aus einer Leitung 9 ist mit W bezeichnet, die Zufuhr nicht aufgelösten Stoffes mit B.

Im Betrieb werden in den Hochkonsistenz-Stofflöser 1 Ballen B des nicht aufgelösten Stoffes mit der entsprechenden Menge Wasser zugeführt, so dass sich beim Auflösen eine Konsistenz des teilweise aufgelösten Papierstoffes von 10 bis 20% ergibt. Der Papierstoff ist bei dieser Konsistenz krümelig, d.h. mit Kreiselpumpen nicht pumpfähig.

Bei der Umwälzbewegung im Sinne der Pfeile U im Hochkonsistenz-Stofflöser 1 bildet sich in der Oeffnung 14 ein Pfropfen des krümeligen Stoffes, welcher in den Mischer 2 vordringt. Durch Zufuhr von Verdünnungswasser bei einer Bewegung des Mischorganes 8 wird der im Mischer 2 befindliche Teil auf eine pumpfähige Konsistenz von ca 3 bis 6% verdünnt. Diese Papierstoffsuspension gelangt durch das Sieb 10 in den Gutstoffraum 11 und wird aus diesem durch die Leitung 12 und die Pumpe 13 zur weiteren Behandlung abgeleitet.

Während die Anlage nach der Figur 1 zur Behandlung von sauberem Stoff dient, welcher keine grösseren Verunreinigungen enthält, wie z.B. Zellulose, so dient die Anlage nach der Figur 2 zur Auflösung von verunreinigtem Rohstoff, z.B. Altpapier.

Zu diesem Zweck ist die Anlage nach der Figur 2 mit einem Reinigungskreislauf versehen, welcher eine schematisch dargestellte Siebvorrichtung 20 enthält, z.B. ein Trommelsieb mit Auffangwanne 21 für den Durchlaufstoff und einem Ueberlauf 22 für den Ueberlaufstoff, welcher ausgeschieden und deponiert wird.

Die Siebvorrichtung 20 ist, wie dargestellt, durch eine Leitung 23 an den Mischer 2 angeschlossen. Aus der Auffangwanne 21 führt eine Leitung 24 in den HochkonsistenzStofflöser 1 zurück. Eine Leitung 25 verbindet die Auffangwanne 21 mit einem Gutstoffraum 26 des Hochkonsistenz-Stofflösers 1. Dieser ist in an sich bekannter Weise hinter einem Sieb 27 ausgebildet, entlang welchem sich im Betrieb die Arme des Auflöseorganes 5 bewegen. Aus dem Gutstoffraum 26 führt eine Ausgangsleitung 28 mit einer Pumpe 30 nach aussen.

Im Betrieb wird durch die Pumpwirkung des Mischorganes 8 des Mischers 2 die Papierstoffsuspension aus dem Innenraum des Mischers 2 der Siebvorrichtung 20 zugeführt, in welcher die vorhandenen Verunreinigungen, wie Plasticfolien usw., ausgeschieden werden. Die gereinigte Papierstoffsuspension wurd durch die Leitung 25 dem Gutstoffraum 26 zugeführt und dient zur Verdünnung von krümeligem Faserstoff, welcher aus dem Hochkonsistenz-Stofflöser 1 in den Gutstoffraum 26 durch das Sieb 27 gelangt. Die gewonnene Papierstoffsuspension wird durch die Leitung 28 abgeleitet.

Die in der Figur 2 dargestellte Anlage kann so betrieben werden, dass der Teil des Siebdurchlaufes der Siebvorrichtung 20, welcher durch die Leitung 24 in den Hochkonsistenz-Stofflöser zurückgeführt wird, dessen einzige Zufuhr von Wasser darstellt, das zur Auflösung der Ballen B dient. Der überschüssige Siebdurchlauf, d.h. die verdünnte Papierstoffsuspension gelangt durch die Leitung 25 in den Gutstoffraum 26 und aus diesem durch die Leitung 28 als Gutstoff nach aussen. Wasser kann nach Bedarf durch einen Anschluss 29 zugesetzt werden, wobei eine Kreiselpumpe 30 für eine gute Vermischung des Wassers mit der Papierstoffsuspension aus der Leitung 25 und mit dem verdünnten, ursprünglich krümeligen Stoff, welcher durch das Sieb 27 in den Gutstoffraum 26 gelangt ist, sorgt.

Wie aus den Figuren 1 und 2 hervorgeht, hat das Gehäuse 16 des Mischers 2 an der Stelle der Oeffnung 14 einen grösseren Durchmesser E als der Durchmesser D der Oeffnung 14 ist. Dadurch kann sich unter dem Einfluss des Mischorganes 8 eine Ringströmung der bereits verdünnten Papierstoffsuspension um den durch die Oeffnung 14 vordringenden krümeligen Stoff ausbilden, welche dadurch am Rückfluss in den Hochkonsistenz-Stofflöser 1 gehindert wird.

Weiter ist das Gehäuse 16 so ausgebildet, dass es sich konisch weg von der Oeffnung 14 verjüngt. Dadurch wird eine Umwälzströmung im Gehäuse 16 in dessen axialer Ebene unterstützt.

Der Mischer 2 ist vorzugsweise mit dem Hochkonsistenz-Stofflöser 1 als maschinenbauliche Einheit fest verbunden, z.B. durch Anschweissen des Gehäuses 16 an das Gehäuse 15 des Stofflösers 1. Zu diesem Zweck ist die Grösse der Oeffnung 14 so gewählt, dass sie den Ein- und Ausbau des Mischorganes 8 und bei der Ausführung nach Fig.1 auch des Siebes 10 aus dem Stofflöser 1 zulässt.

Die Figuren 3 und 4 zeigen Möglichkeiten der Steuerung der Bewegung des krümeligen Stoffes aus dem Stofflöser 1 in den Mischer 2.

Nach der Figur 3 ist der Oeffnung 14 eine verstellbare Klappe K zugeordnet, welche je nach ihrer Stellung die Bewegung mehr oder weniger unterstützt, indem sie einen grösseren oder kleineren Teil der Umwälzströmung U in die Oeffnung 14 umlenkt, bzw. die Strömung vom Stofflöser 1 in den Mischer 2 bremst (Stellung Kʹ in der Figur 3).

Nach der Figur 4 ist der Oeffnung 14 eine Förderschnecke S zugeordnet, die nach Bedarfschneller oder langsamer laufen kann und damit die Strömung aus dem Stofflöser 1 in den Mischer 2 beschleunigt oder verlangsamt.

Ausserdem ist in dieser Figur ein Mischer 2 mit vertikaler Achse dargestellt, der ebenfalls im Rahmen der Erfindung vorgesehen werden kann.

Das zweite Auflöseorgan 6, welches die Umwälzströmung des krümeligen Stoffes unterstützt und in den Figuren 1 und 2 dargestellt ist, kann im Prinzip entfallen.

## Patentansprüche

1. Verfahren zur Auflösung von Papierstoff in einem Hochkonsistenz-Stofflöser (1) und nachfolgender Verdünnungsvorrichtung (2), **dadurch gekennzeichnet**, dass der im Hochkonsistenz-Stofflöser (1) in Wasser aufgelöste Papierstoff mit krümeliger Konsistenz kontinuierlich durch eine Verbindungsöffnung (14) in einen Mischer (2) mit einem Mischorgan (8) vordringt, unter kontinuierlicher Zufuhr von Verdünnungswasser gemischt und verdünnt wird, und aus dem Mischer (2) kontinuierlich weitergeleitet wird.

2. Verfahren nach Patentanspruch 1, **dadurch gekennzeichnet**, dass die Oeffnung (14) und der Mischer (2) derart ausgebildet sind, dass sich um den vordringenden krümeligen Stoff ein Ring der niederkonsistenten Papierstoffsuspension ausbilden kann, die durch den vordringenden Stoff am Rückfluss in den HochkonsistenzStofflöser gehindert wird.

3. Verfahren nach Patentanspruch 1 oder 2, **dadurch gekennzeichnet**, dass die verdünnte Papierstoffsuspension aus dem Mischer (2) über ein Sieb (10) abgeleitet wird.

4. Verfahren nach Patentanspruch 1 oder 2, **dadurch gekennzeichnet**, dass die verdünnte Papierstoffsuspension aus dem Mischer (2) kontinuierlich einer Siebvorrichtung (20) zugeführt wird, in welcher Verunreinigungen als Siebüberlauf deponiefertig ausgeschieden werden.

5. Verfahren nach Patentanspruch 4, **dadurch gekennzeichnet**, dass die durch die Siebvorrichtung (20) als Siebdurchlauf gelangte Papierstoffsuspension zur Verdünnung von krümeligem Papierstoff dient, welcher durch ein im Hochkonsistenz-Stofflöser befindliches Sieb (27) in einen Gutstoffraum (26) gelangt, aus welchem die so gebildete Papierstoffsuspension abgeleitet wird.

6. Verfahren nach Patentanspruch 4 oder 5, **dadurch gekennzeichnet**, dass die durch die Siebvorrichtung (20) als Siebdurchlauf gelangte Papierstoffsuspension zur Auflösung von Papierstoff im HochkonsistenzStofflöser (1) herangezogen wird.

7. Anlage zur Auflösung von Papierstoff zur Ausführung des Verfahrens nach Patentanspruch 1 mit einem Hochkonsistenz-Stofflöser und nachfolgender Verdünnungsvorrichtung, **dadurch gekennzeichnet**, dass an den Hochkonsistenz-Stofflöser (1) über eine in der Wand (15) des Hochkonsistenz-Stofflösers (1) ausgebildete Oeffnung (14) ein Mischer (2) mit einem Mischorgan (8) und einer Zuführleitung (9) für Verdünnungswasser angeschlossen ist.

8. Anlage nach Patentanspruch 7, **dadurch gekennzeichnet**, dass die Grösse der Oeffnung (14) den Ein- und Ausbau des Mischorganes (8) zulässt.

9. Anlage nach Patentanspruch 7 oder 8, **dadurch gekennzeichnet**, dass das Gehäuse (16) des Mischers (2) an der Stelle der Oeffnung (14) einen grösseren Durchmesser (E) hat als der Durchmesser (D) der Oeffnung (14) ist.

10. Anlage nach Patentanspruch 9, **dadurch gekennzeichnet**, dass sich das Gehäuse (16) des Mischers (2) konisch weg von der Oeffnung verjüngt.

11. Anlage nach Patentanspruch 7, **dadurch gekennzeichnet**, dass der Mischer (2) ein Sieb (10) und einen dahinter befindlichen Gutstoffraum (11) aufweist, wobei die Ausgangsleitung (12) der Anlage aus diesem Gutstoffraum (11) nach aussen führt.

12. Anlage nach Patentanspruch 7, **dadurch gekennzeichnet**, dass an den Mischer (2) eine Siebvorrichtung (20) angeschlossen ist, welche zum deponiefertigen Ausscheiden von Verunreinigungen geeignet ist (Figur 2).

13. Anlage nach Patentanspruch 12, wobei der Hochkonsistenz-Stofflöser (1) in an sich bekannter Weise einen Gutstoffraum (26) aufweist, **dadurch gekennzeichnet**, dass die Durchlaufseite (21) der Siebvorrichtung (20) durch eine Leitung (25) mit dem Gutstoffraum (26) verbunden ist, aus welchem die Ausgangsleitung (28) nach aussen führt (Figur 2).

14. Anlage nach Patentanspruch 7, **dadurch gekennzeichnet**, dass die Oeffnung (14) mit einer Steuereinrichtung (K) zur Steuerung des Vordringens des Papierstoffes in den Mischer (2) versehen ist.

15. Anlage nach Patentanspruch 7, **dadurch gekennzeichnet**, dass die Oeffnung (14) mit einer Fördervorrichtung (S) versehen ist.

16. Anlage nach einem der vorangehenden Patentansprüche, **dadurch gekennzeichnet**, dass der Mischer (2) mit dem Hochkonsistenz-Stofflöser (1) als maschinenbauliche Einheit fest verbunden ist.

## Claims

1. Process for disintegrating paper stock in a high-consistency pulper and subsequent dilution apparatus, characterised in that the paper stock having a crumbly consistency, which is disintegrated in water in the high-consistency pulper (1), continuously advances through a connecting opening (14) into a mixer (2) with a mixing element (8), is mixed and diluted with the continuous supply of dilution water and is continuously passed on out of the mixer (2).

2. Process according to Claim 1, characterised in that the opening (14) and the mixer (2) are constructed so that a ring of the low-consistency paper stock suspension can form around the advancing crumbly stock, which suspension is prevented from flowing back into the high-consistency pulper by the advancing stock.

3. Process according to Claim 1 or 2, characterised in that the diluted paper stock suspension is drawn off from the mixer (2) via a screen (10).

4. Process according to Claim 1 or 2, characterised in that the diluted paper stock suspension from the mixer (2) is continuously supplied to a screen device (20) in which impurities are separated ready for dumping as screen overflow.

5. Process according to Claim 4, characterised in that the paper stock suspension which has passed through the screen device (20) as screenings serves for the dilution of crumbly paper stock which passes through a screen (27) located in the high-consistency pulper and into an accepted stock chamber (26) from which the resulting paper stock suspension is drawn off.

6. Process according to Claim 4 or 5, characterised in that the paper stock suspension which has passed through the screen device (20) as screenings is used for disintegrating paper stock in the high-consistency pulper (1).

7. Unit for disintegrating paper stock for performing the process according to Claim 1 with a high-consistency pulper and subsequent dilution apparatus, characterised in that a mixer (2) with a mixing element (8) and a supply line (9) for dilution water is connected to the high-consistency pulper (1) via an opening (14) made in the wall (15) of the high-consistency pulper (1).

8. Unit according to Claim 7, characterised in that the size of the opening (14) permits the mixing element (8) to be installed and removed.

9. Unit according to Claim 7 or 8, characterised in that the housing (16) of the mixer (2) at the point of the opening (14) has a larger diameter (E) than the diameter (D) of the opening (14).

10. Unit according to Claim 9, characterised in that the housing (16) of the mixer (2) tapers conically away from the opening.

11. Unit according to Claim 7, characterised in that the mixer (2) has a screen (10) and an accepted stock chamber (11) located thereafter, the discharge line (12) of the unit leading out from this accepted stock chamber (11).

12. Unit according to Claim 7, characterised in that a screen device (20) is connected to the mixer (2), which device is suitable for the separation, ready for dumping, of impurities (Figure 2).

13. Unit according to Claim 12, wherein the high-consistency pulper (1) has an accepted stock chamber (26) in known manner, characterised in that the screenings side (21) of the screen device (20) is connected via a line (25) to the accepted stock chamber (26), from which the discharge line (28) leads outwards (Figure 2).

14. Unit according to Claim 7, characterised in that the opening (14) is provided with a control means (K) for controlling the advance of the paper stock into the mixer (2).

15. Unit according to Claim 7, characterised in that the opening (14) is provided with a conveyor device (S).

16. Unit according to one of the preceding Claims, characterised in that the mixer (2) is connected securely to the high-consistency pulper (1) as a structural unit.

## Revendications

1. Procédé pour triturer de la pâte à papier dans un pulpeur à concentration élevée (1) et ensuite un dispositif de dilution (2), caractérisé en ce que la pâte à papier triturée dans l'eau contenue dans le pulpeur à concentration élevée (1), d'une consistance grumeleuse, progresse en continu en passant par une ouverture de jonction (14) dans un malaxeur (2) doté d'un organe malaxeur (8), est mélangée et diluée par l'amenée continuelle d'eau de dilution et est acheminée ensuite en continu, hors du malaxeur (2).

2. Procédé selon la revendication 1, caractérisé en ce que l'ouverture (14) et le malaxeur (2) sont configurés de façon que se forme, autour de la pâte grumeleuse en progression, un anneau de suspension de pâte à papier de concentration faible, qui est empêchée de refluer dans le pulpeur à concentration élevée par la pâte en progression.

3. Procédé selon la revendication 1 ou 2, caractérisé en ce que la suspension de pâte à papier diluée est évacuée du malaxeur (2) en passant par un tamis (10).

4. Procédé selon la revendication 1 ou 2, caractérisé en ce que la suspension de pâte à papier diluée est conduite, depuis le malaxeur (2) de manière continue à un dispositif de tamis (20), dans lequel les impuretés sont éliminées et mises en dépôt en tant que refus de tamis.

5. Procédé selon la revendication 4, caractérisé en ce que la suspension de pâte à papier parvenue au stade de tamisat par l'intermédiaire du dispositif de tamis (20) sert à diluer la pâte à papier grumeleuse, laquelle parvient, grâce à un tamis (27) se trouvant dans le pulpeur à concentration élevée, à un réservoir de bonne pâte (26) dont la suspension de pâte à papier ainsi produite est évacuée.

6. Procédé selon la revendication 4 ou 5, caractérisé en ce que la suspension de pâte à papier obtenue comme tamisat par l'intermédiaire du dispositif de tamis (20) est retirée pour triturer la pâte à papier dans le pulpeur à concentration élevée (1).

7. Installation pour triturer de la pâte à papier pour la mise en oeuvre du procédé selon la revendication 1, dotée d'un pulpeur à concentration élevée et d'un dispositif ultérieur de dilution, caractérisée en ce qu'un malaxeur (2), doté d'un organe malaxeur (8) et d'un conduit d'alimentation (9) pour l'eau de dilution, est associé au pulpeur à concentration élevée (1) par l'intermédiaire d'une ouverture (14) pratiquée dans la paroi (15) du pulpeur à concentration élevée (1).

8. Installation selon la revendication 7, caractérisée en ce la dimension de l'ouverture (14) permet le montage et le démontage de l'organe malaxeur (8).

9. Installation selon la revendication 7 ou 8, caractérisée en ce que le bâti (16) du malaxeur (2), à l'emplacement de l'ouverture (14) possède un diamètre (E) supérieur au diamètre (D) de l'ouverture (14).

10. Installation selon la revendication 9, caractérisée en ce que le boîtier (16) du malaxeur (2) prend une forme cônique du côté opposé à l'entrée.

11. Installation selon la revendication (7), caractérisée en ce que le malaxeur (2) présente un tamis (10) et un réservoir de bonne pâte (11) se trouvant en arrière, où le conduit de sortie (12) de l'installation sort du réservoir de bonne pâte (11) vers l'extérieur.

12. Installation selon la revendication 7, caractérisée en ce qu'un dispositif de tamis (20), apte à éliminer en mettant en dépôt les impuretés, est associé au malaxeur (2) (figure 2).

13. Installation selon la revendication 12, dans laquelle le pulpeur à concentration élevée (1) présente, de manière connue, un réservoir de bonne pâte (26), caractérisée en ce que le côté du passage (21) du dispositif de tamis (20) est relié par une conduit (25) au réservoir de bonne pâte (26), d'où sort, vers l'extérieur, la conduite de sortie (figure 2).

14. Installation selon la revendication 7, caractérisée en ce que l'ouverture (14) est munie d'un dispositif de commande (K) commandant la progression de la pâte à papier dans le malaxeur (2).

15. Installation selon la revendication 7, caractérisée en ce que l'ouverture (14) est munie d'un dispositif de transport (S).

16. Installation selon l'une des revendications précédentes, caractérisée en ce que le malaxeur (2) est assemblé au pulpeur à concentration élevée (1) pour former une unité mécanique.
